# EUROPÄISCHE PATENTSCHRIFT

(11) **EP 0 301 271 B1**
(45) Veröffentlichungstag und Bekanntmachung des Hinweises auf die Patenterteilung: **04.03.1992**
(21) Anmeldenummer: 88110632.2
(22) Anmeldetag: 04.07.1988
(51) Int. Cl.: B24B 53/075, B24B 19/08

(54) **Verfahren und Anordnung zum Schleifen von Werkstücken mit Profilen**
Method and device for grinding profiled work pieces
Procédé et dispositif pour le meulage de pièces profilées

(30) Priorität: 29.07.1987 DE 3725024
(43) Veröffentlichungstag der Anmeldung: 01.02.1989
(73) Patentinhaber: ERNST WINTER & SOHN (GMBH & CO.), D-20259 Hamburg (DE)
(72) Erfinder: Sawluk, Wlodzimierz Dr. Ing., D-2000 Hamburg 20 (DE)
(74) Vertreter: Minetti, Ralf, Dipl.-Ing.

(56) Entgegenhaltungen:
- DE-A- 2 810 562
- DE-C- 600 430
- DE-C- 3 029 039
- FR-A- 852 092

## Beschreibung

Die Erfindung betrifft ein Verfahren gemäß dem Oberbegriff des Anspruchs 1 und eine Anordung gemäß dem Oberbegriff des Anspruchs 4.

Bei bekannten Verfahren zum Erzeugen oder Fertigschleifen von Profilen an Werkstücken im Geradeinstechschleifverfahren haben die Profilform der Werkstücke und der dazu notwendigen Schleifscheibenumfläche ihren Verlauf in Achsrichtung der Schleifscheibe bzw. des Werkstückes. Die Profile von Schleifscheibe und Werkstück weisen in ihren jeweiligen Umfangsrichtungen keine Abweichungen von einer kreisrunden Profilform auf, wobei jedoch die Profilabmessungen in jeweiligen Abschnitten solcher Werkstücke bzw. Schleifscheiben unterschiedliche Durchmesser haben können.

Nach der DE-PS 3029039 sind Schleifscheiben bekannt, die auf ihrer Umfangsfläche achsparallele Rillen mit einer Tiefe von 1 bis max. etwa 1.000 µm tragen. Diese Rillen dienen dazu, unterschiedliche Rauhtiefen beispielsweise für ein Grobschleifen oder auch ein Feinschleifen ausnutzen zu können. Sie sind dafür in Winkelabständen von max. 1° angeordnet. Es handelt sich dabei um Mikrorillen, die unmittelbar nebeneinander liegend zwischen sich schmale Stege bzw. Rillenränder bilden, die wirkungsmäßig mit Schneiden vergleichbar sind. Um diese Rillen zu erzeugen wird eine Abrichtrolle benutzt, mit der ein festes, mit der Anzahl der an der Schleifscheibe zu erzeugenden Rillen einerseits und der Anzahl der Schneiden der Abrichtrolle andererseits abhängiges Drehzahlverhältnis aufrecht erhalten wird. Dafür ist eine solche Abrichtrolle mit der Schleifscheibe durch ein mechanisches Getriebe formschlüssig gekoppelt.

Mit derartigen Schleifscheiben, deren Schleiffläche in der Praxis als zylindrische Umfangsfläche wirksam ist, lassen sich zwar auch Polygonprofile an Werkstükken schleifen. Ein Nachteil der dazu angewandten Schleifverfahren ist es jedoch, daß entsprechende Schleifmaschinen in der Einstech- bzw. Zustellrichtung zwei verschiedenartig angetriebene Supporte aufweisen müssen. Ein Support ist notwendig, um die entsprechenden Bewegungen senkrecht zu der Achse des Werkstückes vorwärts und rückwärts zur Erzeugung des notwendigen Profiles herbeizuführen. Die Bewegung dieses Supports ist kinematisch über ein entsprechendes Getriebe mit dem zu schleifenden Werkstück gekoppelt. Der zweite Support dient dafür, die erforderliche Zustellbewegung beim Schleifen durchzuführen, die sich bekanntlich im Werkstückkontakt nur in Hundertsteln von Millimetern bewegt.

Vorteilhafter sind demgegenüber Anordnungen zum Schleifen von Profilen, bei denen ein Support zur Erzeugung der entsprechenden Profile, beispielsweise Polygonprofile, entfällt. Bei einer derartigen nach der DE - OS 28 10 562 bekannten Anordnung sind ein unrundes Werkstück, eine unrunde Schleifscheibe und eine unrunde Abrichtrolle durch ein kinematisches Getriebe miteinander gekoppelt, mit dem die Drehzahlen aufeinander abzustimmen sind. Allein in der Abstimmung der Rotation von Werkstück und Abrichtwerkzeug dahingehend, daß ihre Umfangsgeschwindigkeiten gleich sind und ihr Rotationsverhältnis zu der Schleifscheibe ganzzahlig ist ergibt sich jedoch nicht ein hinreichender Schleifeffekt aufgrund einer relativen Schnittgeschwindigkeit zwischen Schleifscheibe und Werkstück einerseits und Schleifscheibe und Abrichtrolle andererseits. Derartiges läßt sich jedoch erreichen, wenn erfindungsgemäß eine Schrägstellung erfolgt von der Schleifscheibe zu dem Werkstück und gegenüber der Abrichtrolle. Dadurch ergibt sich ein erhöhter Schleifeffekt, durch den das Schleifverfahren zeitlich abgekürzt wird.

Handelt es sich beispielsweise um das Schleifen einer Evolventenverzahnung, so haben sowohl die Diamantabrichtrolle als auch die Schleifscheibe ein beispielsweise evolventenförmiges Zahnprofil. Dieses Profil wird von der Schleifscheibe auf das Werkstück übertragen. Dabei kann die Verzahnung am Werkstück direkt in das Volle geschliffen werden, wenn es sich um sehr kleine Module handelt, oder es kann eine Verzahnung bei größeren Modulen lediglich nach dem Harten nachgeschliffen werden, wie es in der Technik auch auf anderen Maschineneinrichtungen üblich ist.

Im Falle einer erfindungsgemäßen Verzahnung bilden Diamantabrichtrolle mit der Schleifscheibe und dem Werkstück zusammen eine Art von Getriebe, wobei die kinematische Kopplung bzw. der zwangsläufige Antrieb von Diamantabrichtrolle und Werkstück im verhältnis der vorgesehenen Zähnezahlen erfolgt.

Aber nicht nur solche Profile, unter die beispielsweise auch Kerbverzahnungen fallen, können gemäß der Erfindung auf eine neue und höchst wirtschaftliche Weise geschliffen werden, sondern auch Polygonprofile, die bisher zu ihrer Erzeugung einen zusätzlichen kinematisch mit dem Werkstück gekoppelten Support benötigten. In derartigen Fällen wird der Schleifscheibe über eine entsprechend dem Werkstück geformte Diamantabrichtrolle die bisher völlig unübliche Form gegeben, bei welcher die Umfangsfläche extrem große sichtbare Durchmesserdifferenzen aufweist, die 0,5 bis 60 mm betragen können. Eine derartige Schleifscheibe erscheint im Querschnitt annähernd sternförmig, und weist unter regelmäßig wiederkehrenden Winkellagen Profile unterschiedlicher Amplituden auf.

Ein wesentliches Merkmal bzw. eine Ausgestaltung der Erfindung ist in einer Schrägstellung der Schleifscheibe aus einer gemeinsamen Ebene zwischen der Diamantabrichtrolle und dem Werkstück heraus zu sehen, und zwar beispielsweise um einen Winkel der Schrägstellung von 25° in Achsrichtung der Schleifscheibe. Eine solche Schrägstellung ist erforderlich, um bei den gegebenen Schnittgeschwindigkeiten einen Schleifeffekt zu erzeugen, wobei die Schleifrichtung eine Resultierende bildet aus der Umfangsgeschwindigkeitsrichtung Vₛ der Schleifscheibe und der resultierenden Geschwindigkeit Vᵣ in Achsrichtung des Werkstückes.

Das erfindungsgemäße Verfahren des kinematisch gekoppelten Schleifens beschränkt sich im übrigen nicht nur auf die Bearbeitung von Profilen der vorbeschriebenen Art. Es können vielmehr durch Wahl des Drehzahlverhältnisses zwischen Schleifscheibe und Werkstück mit einer eingängig profilierten Schleifscheibe wie auch einer eingängigen Abrichtrolle mehrgängige Gewinde unterschiedlicher Steigung auf dem Werkstück hergestellt werden.

Haben Schleifscheibe und Werkstück bei einem eingängigen Gewinde der Schleifscheibe gleiche Drehzahlen, so entsteht auf dem Werkstück ein eingängiges Gewinde. Wird die Drehzahl des Werkstückes beispielsweise verdoppelt, so entsteht ein zweigängiges Gewinde und so fort. Es läßt sich also erkennen, daß es zahlreiche Anwendungsmöglichkeiten des erfindungsgemäß gekoppelten kinematischen Schleifens gibt.

Ausführungsbeispiele der Erfindung sind nachstehend unter Bezugnahme auf eine Zeichnung erläutert. In der Zeichnung zeigen:
- Figur 1:: Eine Schleifscheibe mit mechanisch gekoppeltem Werkstück und mechanisch gekoppelter Abrichtrolle.
- Figur 2:: Eine Anordnung zum Profilschleifen auf einer bekannten Rundschleifmaschine.
- Figur 3:: Eine sternförmige Schleifscheibe mit einem Profilwerkstück.
- Figur 4:: Die Draufsicht auf eine zu einem Werkstück und einer Abrichtrolle schräg gestellten Schleifscheibe.
- Figur 5:: Die Darstellung von Geschwindigkeitvektoren.
- Figur 6:: Eine Profilschleifscheibe im Längsschnitt.

Die in der Zeichnung wiedergegebene Anordnung zum Schleifen eines Werkstückes 5 weist eine Schleifscheibe 1 mit einem Profil 2 auf, mit der eine Abrichtrolle 3 kinematisch gekoppelt ist, die ihrerseits ein Profil 4 trägt.

Schleifscheibe 1, Abrichtrolle 3 und Werkstück 5 weisen unterschiedliche Durchmesser D₁ bzw. D₃ und D₂ auf.

Zum Erzeugen eines Profiles 6 im Werkstück 5 durch Schleifen mittels der Schleifscheibe 1 mit ihrem Profil 2 sind die Umfangsgeschwindigkeiten zwischen dem Werkstück 5 und der Schleifscheibe 1 unterschiedlich. Sie lassen sich auswählen und verändern durch eine in diesem Beispiel mechanische Kopplung zwischen der über ihre Welle 8 angetriebenen Schleifscheibe 1 einerseits mit dem Werkstück 5 und andererseits mit der Abrichtrolle 3. Die Antriebswelle 8 der Schleifscheibe 1 ist dafür mit einer Rolle 9 versehen auf der zwei endlose Riemen 14 und 16 für den Antrieb der Abrichtrolle 3 und der Werkstückrolle 5 liegen. Der Antrieb des Werkstückes 5 erfolgt durch den Riemen 16 über die Umlenkrolle 13 und einen weiteren Riemen 17 über die Rolle 11 des Werkzeuges und der Antrieb der Abrichtrolle 3 über den Riemen 14 und die Umlenkrolle 12 sowie einen weiteren endlosen Riemen 15 und die Scheibe 10. Die Rollen 12 und 13 sind entsprechend dem Doppelpfeil 12 hin und her schwenkbar und so ausgebildet, daß die Drehrichtungen von der Eingangs- zur Ausgangsseite umgekehrt werden, so daß die Abrichtrolle 3 und das Werkstück 5 entsprechend den Pfeilen beide gegen den Uhrzeigersinn rotieren.

Das Schleifen eines Profiles an einem polygonförmigen Werkstück 5 im Geradeinstechschleifverfahren erfolgt normalerweise entsprechend Figur 2 unter Anwendung einer Schleifscheibe mit kreisrunder Umfangsfläche auf einer Rundschleifmaschine mit zwei Supporten von denen der eine Support notwendig ist, um entsprechend dem Pfeil 21 die Schleifscheibe 1 senkrecht zu der Achse des Werkstückes 5 vorwärts und rückwärts zwecks Erzeugung des notwendigen Profiles zu bewegen. Die Bewegung dieses Supports entsprechend Doppelpfeil 21 ist kinematisch über ein entsprechendes Getriebe mit dem zu schleifenden Werkstück 5 gekoppelt. Der bei bekannten Rundschleifmaschinen vorhandene zweite Support dient dazu, die erforderliche Zustellbewegung beim Schleifen entsprechend dem Pfeil 20 herbeizuführen, die sich im Kontakt mit dem Werkstück nur um Hundertstel von Millimetern bewegt.

Durch die mechanische bzw. kinematische Kopplung der Schleifscheibe 1 mit dem Werkstück 5 entsprechend der Figur 1 ist es möglich, entsprechend Figur 3 mit einer geeignet geformten Schleifscheibe 1 unter Fortlassung des Supportes mit der hin- und hergehenden Bewegung entsprechend Pfeil 21 der Figur 2 nur unter fortlaufender Zustellung entsprechend Pfeil 20 ein polygonförmiges Werkstück 5 zu schleifen. Die Schleifscheibe 1 ist dafür etwa sternförmig ausgebildet. D.h., die Schleifscheibe 1 ist mit drei gleichförmig über dem Umfang verteilt angeordneten bogenförmigen Vertiefungen versehen, wobei die Durchmesserdifferenz t₂ bildet, d.h. die Differenz zwischen dem geringsten und dem größten Durchmesser der Schleifscheibe bezogen auf die Umfangsrichtung. Diese Differenz t₂, die vorstehend auch als Amplitude bezeichnet ist, entspricht der Differenz t₁ des Werkstückes, die sich ergibt aus dem größten und seinem geringsten Durchmesser im Querschnitt. Dadurch liegt eine fortlaufende Anlage vor zwischen dem Werkstück 5 einerseits und der Schleifscheibe 1 andererseits, wodurch das entsprechende Profil erzeugt wird.

Bei der Anordnung nach Figur 4 ist die Schleifscheibe 1 zum Ausüben des Verfahrens schräg gestellt zu der Ebene zwischen der Diamantabrichtrolle 3 und dem Werkstück 5, und zwar um einen Winkel in der Größe von 25°. Eine solche Schrägstellung ist erforderlich, um bei den gegebenen Schnittgeschwindigkeiten einen Schleifeffekt zu erzeugen, wobei Vₛ die Geschwindigkeit der Schleifscheibe bildet und Vᵣ die Resultierende in Achsrichtung des Werkstückes, die den Schleifeffekt hervorruft, wie Figur 5 erkennen läßt.

Das neue Verfahren des kinematisch gekoppelten Schleifens beschränkt sich nicht nur auf vorbeschriebene Profile wie beispielsweise solche nach Figur 3. Es können vielmehr durch geeignete Wahl der Drehzahlverhältnisse zwischen Schleifscheibe und Werkstück mit einer eingängig profilierten Schleifscheibe und einer eingängigen Abrichtrolle mehrgängige Gewinde unterschiedlicher Steigung hergestellt werden. Weisen Schleifscheibe und Werkstück bei einem eingängigen Gewinde der Schleifscheibe 1 gleiche Drehzahlen auf, so wird auf dem Werkstück 5 auch ein eingängiges Gewinde erzeugt. Wird hingegen die Drehzahl des Werkstückes 5 beispielsweise verdoppelt, so entsteht ein zweigängiges Gewinde.

Durch Umkehrung der Drehrichtung des Werkstückes kann auch noch die Steigung des Gewindes von beispielsweise linksgängig in rechtsgängig geändert werden. Dabei können auch Schleifscheiben von unterschiedlichster Profilgestaltung entsprechend beispielsweise Figur 6 zum Einsatz kommen.

## Patentansprüche

1. Verfahren zum Schleifen von unrunden Werkstücken (5) im Einstechverfahren auf Rundschleifmaschinen unter Verwendung einer mit der unrunden Schleifscheibe (1) mechanisch gekoppelten unrunden Abrichtrolle (3), bei dem die Schleifscheibe (1) mit dem Werkstück (5) und der Abrichtrolle (3) durch ein Getriebe (12 - 17) kinematisch gekoppelt ist, mit dem die Drehzahlen aufeinander abzustimmen sind, dadurch gekennzeichnet, daß das Abrichten der Schleifscheibe (1) und das gleichzeitige Schleifen des Werkstückes (5) unter Schrägstellung der Schleifscheibe (1) zur Abrichtrolle (3) und dem Werkstück (5) erfolgt.

2. Verfahren nach Anspruch 1 dadurch gekennzeichnet, daß die Durchmesserdifferenzen in Umfangsrichtung der Schleifscheibe (1) 0,5-60 mm betragen und die sich dabei ergebenden Profile regelmäßig wiederkehrend über den Umfang der Schleifscheibe (1) verteilt angeordnet sind.

3. Verfahren nach Anspruch 1, dadurch gekennzeichnet, daß bei einer durch eine entsprechende Steigung auf der Abrichtrolle erzeugte Schleifscheibenprofilsteigung durch Änderung des Drehzahlverhältnisses zwischen der Schleifscheibe (1) und dem Werkstück (5) Profile unterschiedlicher Steigungen wie mehrgängige Gewindeprofile mit einer eingängigen Schleifscheibe (1) erzeugt werden.

4. Anordnung zum Schleifen eines unrunden Werkstückes mit einer unrunden Schleifscheibe und einer unrunden Abrichtrolle, die gemeinsam durch ein Getriebe kinematisch gekoppelt sind, dadurch gekennzeichnet, daß die Schleifscheibe (1) schräg gestellt ist zu der Abrichtrolle (3) und dem Werkstück (5).

5. Anordnung nach Anspruch 5, dadurch gekennzeichnet, daß die Abrichtrolle (3) und das mit der Schleifscheibe mechanisch gekoppelte Werkstück (5) achsparallel angeordnet sind.

## Claims

1. Method for grinding out-of-round work pieces (5) by plunge grinding on circular grinding machines by using an out-of-round grinding roll (3) connected mechanically with an out-of-round grinding wheel (1) in which the grinding wheel (1) is kinematically coupled to the work piece (5) and the grinding roll (3) by a kinematic chain (12-17) with which the speeds are to be adapted to each other, **characterized in that** the grinding of the grinding wheel (1) and the simultaneous grinding of the work piece (5) are performed by inclining the grinding wheel (1) relative to the grinding roll (3) and the work piece (5).

2. Method according to claim 1, **characterized in that** the diameter differences in the circumferential direction of the grinding wheel (1) are of 0.5 to 60 mm and that the resulting profiles are placed distributed and regularly repeated on the circumference of the grinding wheel (1).

3. Method according to claim 1, **characterized in that** profiles of different pitch such as multiple thread profiles are produced by a one-thread grinding wheel (1) for a grinding wheel profile pitch produced by a corresponding pitch on the grinding roll by modification of the speed ratio between the grinding wheel (1) and the work piece (5).

4. Device for grinding an out-of-round work piece with an out-of-round grinding wheel and an out-of-round grinding roll which are coupled together kinematically by a kinematic chain, **characterized in that** the grinding wheel (1) is inclined to the grinding roll (3) and the work piece (5).

5. Device according to claim 4, **characterized in that** the grinding roll (3) and the work piece (5) which is mechanically coupled to the grinding wheel have parallel axes.

## Revendications

1. Procédé pour le meulage de pièces en faux-rond (5) en plongée sur des machines à rectifier les pièces cylindriques en utilisant un rouleau de dressage (3) en faux-rond couplé de manière mécanique à la meule en faux-rond (1) dans lequel la meule (1) est coupée cinématiquement à la pièce (5) et au rouleau de dressage (3) par une chaîne cinématique (12-17) avec laquelle les vitesses peuvent être adaptées l'une à l'autre, **caractérisé en ce** que le dressage de la meule (1) et le meulage simultané de la pièce (5) sont effectués en inclinant la meule (1) par rapport au rouleau de dressage (3) et à la pièce (5).

2. Procédé selon la revendication 1, **caractérisé en ce** que les différences de diamètre dans le sens de la circonférence de la meule (1) sont de 0.5 à 60 mm et que les profils qui en résultent sont placés en étant répartis sur la circonférence de la meule (1) en revenant régulièrement.

3. Procédé selon la revendication 1, **caractérisé en ce** que des profils de pas différents tels que des profils de filetage multiples sont produits avec une meule (1) à un filet, pour un pas de profil de la meule produit par un pas correspondant du rouleau de dressage en variant le rapport de vitesse entre la meule (1) et la pièce (5).

4. Dispositif pour meuler une pièce en faux-rond avec une meule en faux-rond et un rouleau de dressage en faux-rond qui sont coupés ensemble cinématiquement par une chaîne cinématique, **caractérisé en ce** que la meule (1) est placée en biais par rapport au rouleau de dressage (3) et à la pièce (5).

5. Dispositif selon la revendication 5, **caractérisé en ce** que le rouleau de dressage (3) et la pièce (5) coupée mécaniquement à la meule sont placés en ayant les axes parallèles.
